# EUROPÄISCHE PATENTSCHRIFT

(11) **EP 0 978 386 B1**
(45) Veröffentlichungstag und Bekanntmachung des Hinweises auf die Patenterteilung: **14.08.2002**
(21) Anmeldenummer: 99250237.7
(22) Anmeldetag: 15.07.1999
(51) Int. Cl.: B41J 2/335

(54) **Thermotransfer-Druckvorrichtung**
Thermal transfer printer
Imprimante par transfert thermique

(30) Priorität: 06.08.1998 DE 19835544
(43) Veröffentlichungstag der Anmeldung: 09.02.2000
(73) Patentinhaber: Francotyp-Postalia AG & Co. KG, 16547 Birkenwerder (DE)
(72) Erfinder: Hetzer, Ulrich, 12679 Berlin (DE)

(56) Entgegenhaltungen:
- EP-A- 0 289 115
- EP-A- 0 329 478
- EP-A- 0 714 782
- US-A- 4 968 996

## Beschreibung

Die Erfindung betrifft eine Thermotransfer-Druckvorrichtung für eine Frankier- und/oder Adressiermaschine.
Beim Thermotransfer-Druck werden üblicherweise zwischen einem Thermodruckkopf und einer diesem gegenüber angeordneten Gegenrolle der Druckträger auf Seiten der Gegenrolle und ein Farbband auf Seiten des Thermodruckkopfes geführt, wobei der Druckkopf mit einer entsprechend großen Kaft an dem Farbband und dieses wieder an dem Druckträger anliegen muß, um die angeschmolzenen Farbpartikel von dem Farbband auf den Druckträger zu übertragen.
Der Farbstoff kann auf dem Farbband in einer Wachsschicht gebunden sein oder neuerdings auch in einer Schicht aus Polyimid.
Bei einem Bürodrucker nach dem Thermotransfer-Druckprinzip wird mit gleichbleibenden Druckverhältnissen gearbeitet, wie gleiche Andruckkraft für den Thermodruckkopf, Einzelbogen mit vorgeschriebener Papiersorte, insbesondere Papierdicke und konstante Papierführung.

Im Unterschied dazu wechselt bei Frankier- und/oder Adressiermaschinen häufig die Beschaffenheit der Briefe, insbesondere deren Dicke und Steifigkeit auf Grund unterschiedlicher Füllungen und der Papierqualität der Briefumschläge.
Besonders kritisch werden die Druckverhältnisse bei der Verarbeitung von Luftpost, da die dafür verwendeten Briefumschläge oft sehr weich und empfindlich sind. Durch Verringerung der Andruckkraft wäre zwar ein schonender Betrieb möglich, jedoch würde sich dann wiederum die Druckqualität entsprechend verschlechtern. Im Gegenteil muß bei den sogenannten weichen Briefen sogar noch die Anpreßkraft gegenüber den Normalbriefen erhöht werden, um auf eine gleiche Druckqualität zu kommen. Höhere Anpreßkräfte haben aber wieder einen größeren Verschleiß des Thermodruckkopfes und demzufolge eine entsprechend verkürzte Lebensdauer zur Folge und können außerdem zur Beschädigung der Briefe führen.

Es ist ein Thermodrucker, vergleiche EP 0 787 592 A1, bei dem die Briefe flach liegend an der Breitseite eines Thermodruckkopfes entlang geführt werden. Die Heizelemente sind in der Mitte des plattenförmigen Druckkopfes in einer Reihe quer zur Transportrichtung des Briefes angeordnet, der gemeinsam mit dem Farbband mittels einer federnd gelagerten Walze gegen die Heizelemente gedrückt wird. Die Breitseite ist im Verhältnis zum Bereich mit den Heizelementen wesentlich größer, so daß Fabband und Brief nach dem Druck noch länger aneinanderliegend geführt werden.
Diese Briefführung ist auf Grund der großflächigen Anlage zwar papierschonend, jedoch die Farbpartikel lösen sich hierbei schwerer vom Farbband ab. Ein Ausgleich ist nur durch eine längere thermische Einwirkzeit möglich, das bedingt wiederum eine kleinere Transportgeschwindigkeit. Aufgrund der größeren Andruckfläche ist außerdem eine größere Andruckkraft erforderlich, wodurch wiederum der Thermodruckkopf schneller verschleißt.

Ähnlich sind die Verhältnisse bei einer anderen Frankiermaschine, siehe EP 0 724 234 A2, bei der die Heizelementereihe mehr zu einem Ende des plattenförmigen Thermodruckkopfes verschoben ist. Der gemeinsame Weg von Farbband und Brief nach der thermischen Einwirkung ist jedoch immer noch zu lang, da das Farbband erst durch eine nachgesetzte Umlenkrolle vom Brief weggeleitet wird.

Es ist weiterhin eine Thermotransferdruckvorrichtung bekannt, siehe EP 0 434 340 B1, bei der die Heizelemente an einer Kante eines Thermodruckkopfes angebracht sind und derselbe nur mit dieser Kante in Richtung einer Gegenrolle drückt. Das Farbband wird über eine der Kante nachgeordnete Walze vom Brief weg abgeschwenkt. Auch hier ist der Verweilweg des Farbbandes am Brief noch zu lang. Hinzu kommt, daß durch die mit einem kleinen Krümmungsradius versehene Kante des Thermodruckkopfes der Brief mechanisch so stark belastet wird, daß bei Briefumschlägen aus dünnen Papier und mit mehrlagiger weicher Füllung Falten bis hin zu Beschädigungen entstehen können. Das hat außerdem eine entsprechend schlechtere Druckqualität zur Folge.

Schließlich ist noch ein Thermodrucker bekannt, siehe EP 0 329 478, bei dem die Heizelemente direkt an der schmalen Stirnkante eines flachen Thermodruckkopfes angebracht sind und das Farbband unmittelbar nach der Heizelemente-Druckleiste vom Druckträger weggeführt wird. Bezüglich der Farbpartikelablösung werden auf diese Weise günstige Bedingungen geschaffen, ein Einsatz für mehrlagige Druckträger, wie weiche Briefe, ist jedoch mit dem Risiko der Faltenbildung verbunden.
Dieser Thermodruckkopf stellt den sogenannten "Corner-Edge-Type" dar, während die beiden eingangs beschriebenen Lösungen dem sogenannten "Flat-Type" entsprechen.

Zweck der Erfindung ist eine Verbesserung der Funktionseigenschaften und eine Vergrößerung des Einsatzbereiches.

Der Erfindung liegt die Aufgabe zugrunde, eine Vorrichtung der eingangs genannten Art zuschaffen, mit der unabhängig von der Beschaffenheit der Briefe und bei hoher Transportgeschwindigkeit derselben eine gute Druckqualität erreicht wird. Darüberhinaus soll der Verschleiß des Thermodruckkopfes möglichst niedrig gehalten werden.

Erfindungsgemäß wird diese Aufgabe gemäß dem Hauptanspruch gelöst. Weitere vorteilhafte Merkmale der Erfindung sind den Unteransprüchen zu entnehmen.
Die Kombination eines handelsüblichen Thermodruckkopfes vom Corner-Edge-Typ mit der erfindungsgemäß gestalteten Schale ermöglicht wider Erwarten den Einsatz eines solchen Thermodruckkopfes und die Nutzung seiner Vorteile - gute Farbpartikelablösung und geringere Andruckkraft - für Frankier- und/oder Adressiermaschinen.
Durch die Anordnung der Schale an der Unterseite des Thermodruckkopfes und deren Erstreckung bis unmittelbar an die Druckleiste heran wird eine schonende Vorglättung der Briefe erreicht, ohne daß die Andruckkraft zwischen Thermodruckkopf und Gegenrolle für eine gute Druckqualität vergrößert werden muß. Auf Grund der geringeren Andruckkraft wird auch der Thermodruckkopf selbst geschont und dadurch dessen Lebensdauer verlängert.

Die Erfindung wird nachstehend am Ausführungsbeispiel näher erläutert.
Es zeigen:
- Fig. 1: Eine perspektivische Ansicht einer erfindungsgemäßen Thermotransfer-Druckvorrichtung von vorn rechts,
- Fig. 2: eine perspektivische Ansicht eines Thermodruckkopfes mit einer Schale an der Unterseite mit Detail von unten rechts,
- Fig. 3: einen Längsschnitt durch die Vorrichtung nach Fig. 1, teilweise im Detail.

Zur Vereinfachung und zum leichteren Verständnis ist die Darstellung teilweise schematisiert ausgeführt.

Gemäß Fig. 1 ist ein Brief A zwischen einem Farbband 4 und einer Gegenrolle 3 angeordnet. Ein Thermodruckkopf 1 und eine an dessen Unterseite befindliche Schale 2 liegen an dem Farbband 4 an.
Der Thermodruckkopf 1 ist vom Corner-Edge-Typ und berührt das Farbband 4 nur mit seiner Kante 12, an der eine Druckleiste 11 aus einzelnen Heizelementen 111 angebracht ist, siehe auch Fig. 2.
Die Schale 2 berührt das Farbband 4 mit seiner Bodenfläche 21 nur in einem Bereich, der in Nachbarschaft zur Kante 12 beziehungsweise Druckleiste 11 liegt. Die Schale 2 ist an den beiden Außenkanten bis kurz vor die Kante 12 erstreckt und mit abgerundeten Ecken 212 versehen.

Mindestens in dem mit dem Farbband 4 kontaktierten Bereich sind die Schale 2 und der Thermodruckkopf 1 breiter als das Farbband 4 ausgeführt. Auf Grund der abgerundeten Kanten der Schale 2 wird der Brief A schonend geglättet.
Die Schale 2 besteht zweckmäßigerweise aus einem nichtrostenden Metall, wobei die Bodenfläche 21 im Gleitbereich des Farbbandes 4 beziehungsweise des Briefes A geglättet ist. Eine Ausführung mit einem Kunststoff, Acetalcopolymerisat, oder mit einem teflonbeschichteten Metall ist auch möglich.
Das Farbband 4 ist vor der Schale 2 um eine Umlenkrolle 5 so geführt, daß Unterkante der Umlenkrolle 5, Bodenfläche 21 und Druckleiste 11 in einer Ebene liegen, siehe dazu auch Fig. 3. Das Farbband 4 ist in nicht dargestellter Weise in einer üblichen Farbbandkassette mit einer Abwickelspule für frisches und einer Aufwickelspule für verbrauchtes Farbband gespeichert. Von der Abwickelspule gelangt das Farbband 4 um die Umlenkrolle 5 herum an der Bodenfläche 21 entlang zur Kante 12 mit der Druckleiste 11, um letztere herum zur Aufwickelspule entsprechend der Pfeilrichtung.
Die Gegenrolle 3 liegt achsenparallel unter der Kante 12. Beide sind relativ zueinander unter Andruckkraft verstellbar entsprechend dem erforderlichen Druck für die Wärmeeinwirkung auf das Farbband 4, um eine sichere Übertragung der Farbpartikel auf den Brief zu erreichen. Umlenkrolle 5 und Gegenrolle 3 werden entsprechend der eingezeichneten Pfeilrichtung gedreht. Bei der Gegenrolle 3 ist ein elastischer Belag 31 mit gutem Reibwert auf einem festen Grundkörper 32 aufgebracht, der wiederum eine Achse 33 umgibt.

Gemäß Fig. 2 ist die Schale 2 an die Unterseite 13 des Thermodruckkopfes 1 weitgehend konturengleich angedockt.
Die Druckleiste 11 besteht aus äquidistant an der Kante 11 angebrachten Heizelementen 111, wie in der Lupenansicht gut erkennbar ist. Mit den Heizelementen 111 werden je nach Ansteuermuster die Farbschicht auf dem Farbband 4 partiell angelöst und dann die Farbpartikel mittels Adhäsion auf den Brief A übertragen.

In Fig. 3 ist erkennbar, wie die Schale 2 mittels einer einzigen Schraubverbindung 23 an dem Thermodruckkopf 1 befestigt und mit dem abgerundeten Rand 211 über eine Isolationsschicht 22 an der Unterseite 13 desselben nahe der Kante 12 abgestützt ist. Die Heizelemente 111 umfassen die Kante 12 in Form der Druckleiste 11.

### Verwendete Bezugszeichen

- 1: Thermodruckkopf
- 11: Druckleiste
- 111: Heizelement/e
- 12: Kante mit der Druckleiste 11
- 13: Unterseite des Thermodruckkopfes 1

- 2: Schale
- 21: Bodenfläche der Schale 2 im Druckleistenbereich
- 211: Rand der Schale 2 im Druckleistenbereich
- 212: Ecken der Schale 2 im Bereich der Kante 12
- 22: Isolationsschicht
- 23: Schraubverbindung zum Thermodruckkopf 1

- 3: Gegenrolle
- 31: Belag der Gegenrolle 3
- 32: Grundkörper der Gegenrolle
- 33: Achse der Gegenrolle 3

- 4: Farbband

- 5: Umlenkrolle

- A: Brief

## Patentansprüche

1. Thermo-Transfer-Druckvorrichtung für Frankier- und/oder Adressiermaschinen,
**mit den folgen den Merkmalen :**
• es ist ein Thermodruckkopf (1) vom Corner- Edge-Typ vorgesehen, dessen Heizelemente (111) an einer Kante (12) eine Druckleiste (11) bilden, die einer Gegenrolle (3) achsenparallel am nächsten zugewandt ist und um die das Farbband (4) direkt vom Brief (A) weg herumgeführt ist,
• es ist an der der Gegenrolle (3) zugewandten Unterseite (13) des Thermodruckkopfes (1) eine Schale (2) vorgesehen, die bis unmittelbar an die Druckleiste (11) erstreckt ist und die mit dem der Druckleiste (11) benachbarten Bereich der Bodenfläche (21) in annähernd gleicher Höhe wie die Druckleiste (11) angeordnet ist,
• der Thermodruckkopf (1) einschließlich der Schale (2) und die Gegenrolle (3) sind relativ zueinander verstellbar angeordnet.

2. Vorrichtung nach Anspruch 1, **dadurch gekennzeichnet, daß** die Schale (2) in dem der Druckleiste (11) benachbarten Bereich am Rand (211) auf den Thermodruckkopf (1) zu abgerundet und breiter als dieser ausgeführt ist und in Fortsetzung der Kante (12) abgerundete Ecken (212) aufweist.

3. Vorrichtung nach Anspruch 1, **dadurch gekennzeichnet, daß** die Gegenrolle (3) länger als die Druckleiste (11) aber kürzer als die Länge der Kante (12) des Thermodruckkopfes (1) ist.

4. Vorrichtung nach Anspruch 1, **dadurch gekennzeichnet, daß** die Schale (2) an dem Thermodruckkopf (1) lösbar befestigt ist.

5. Vorrichtung nach Anspruch 1 bis 2, **dadurch gekennzeichnet,**
**daß** die Schale (2) aus einem nichtrostenden Metall besteht und in dem der Druckleiste (11) benachbarten Bereich an dem Thermodruckkopf (1) über eine Isolationschicht (22) abgestützt ist und daß die Bodenfläche (21) der Schale (2) in diesem Bereich geglättet ist.

6. Vorrichtung nach Anspruch 1 bis 2, **dadurch gekennzeichnet,**
**daß** die Schale (2) aus einem Kunststoff mit geringem Reibwert, wie Acetalcopolymerisat mit Teflon, besteht.

7. Vorrichtung nach Anspruch 1 bis 2, **dadurch gekennzeichnet,**
**daß** die Schale aus einem Metall, wie Aluminium, mit Teflonbeschichtung besteht.

## Claims

1. A thermal transfer printing device for franking and/or addressing machines having the following characteristics:
• there is provided a thermal print head (1) of the Comer-Edge type the heating elements (111) of which form a print bar (11) at an edge (12) that is closest faced with a counter roller (3) parallel to its axis and that the ink tape (4) is guided around directly away from the letter (A);
• on the lower side (13) of the thermal print head (1) that faces the counter roller (3), there is provided a shell (2) that extends directly up to the print bar (11) and the area of the bottom surface (21) of which that is adjacent to the print bar (11) is arranged almost level with the print bar (11);
• the thermal print head (1) including the shell (2) and the counter roller (3) are arranged in a manner relatively adjustable to each other.

2. A device according to Claim 1, **characterised in that** the shell (2), in the area adjoining the print bar (11), is rounded on its edge (211) towards the thermal print head (1) and that it is wider than thermal print head (1) and has rounded comers (212) in continuation of edge (12).

3. A device according to Claim 1, **characterised in that** the counter roller (3) is longer than the print bar (11), but shorter than the length of edge (12) of the thermal print head (1).

4. A device according to Claim 1, **characterised in that** the shell (2) is detachably fixed to the thermal print head (1).

5. A device according to Claims 1 and 2, **characterised in that** the shell (2) is made of a rustproof metal and, in the area adjoining the print bar (11), is supported by the thermal print head (1) through an insulating layer (22); and that the bottom face (21) of the shell (2) is smoothened **in that** area.

6. A device according to Claims 1 and 2, **characterised in that** the shell (2) is made of a synthetic material with a low coefficient of friction, such as acetate copolymer with Teflon.

7. A device according to Claims 1 and 2, **characterised in that** the shell is made of a metal, such as aluminium, with Teflon coating.

## Revendications

1. Dispositif d'impression par transfert thermique pour des machines à affranchir et/ou à adresser avec les caractéristiques suivantes:
• on prévoit une tête d'impression thermique (1) du type Corner-Edge dont des éléments de chauffage (111) forment sur une arête (12) une barre d'impression (11) qui est orientée paraxialement vers un contre-rouleau (3) en étant disposé le plus proche de celui-ci, et autour de laquelle est directement guidé le ruban encreur (4) en s'éloignant de la lettre (A),
• on prévoit sur la partie inférieure (13) de la tête d'impression thermique (1), adjacente au contre-rouleau (3), un bac (2) qui s'étend directement jusqu'à la barre d'impression (11) et qui est disposé avec la zone de la surface de fond (21) proche de la barre d'impression (11) à peu près à la même hauteur que la barre d'impression (11),
• la tête d'impression thermique (1) y compris le bac (2) et le contre-rouleau (3) sont disposés d'une manière relativement réglable l'un par rapport à l'autre.

2. Dispositif selon la revendication 1, **caractérisé en ce que** le bac (2), dans la zone proche de la barre d'impression (11), au bord (211), vers la tête d'impression thermique (1), est exécuté d'une manière arrondie et plus large que celle-ci et présente dans le prolongement de l'arête (12) des coins (212) arrondis.

3. Dispositif selon la revendication 1, **caractérisé en ce que** le contre-rouleau (3) est plus long que la barre d'impression (11) mais plus court que la longueur de l'arête (12) de la tête d'impression thermique (1).

4. Dispositif selon la revendication 1, **caractérisé en ce que** le bac (2) est fixé d'une manière amovible sur la tête d'impression thermique (1).

5. Dispositif selon la revendication 1 à 2, **caractérisé en ce que** le bac (2) est en métal inoxydable et est soutenu dans la zone proche de la barre d'impression (11), sur la tête d'impression thermique (1), par l'intermédiaire d'une couche d'isolation (22), et **en ce que** la surface de fond (21) du bac (2) est lissée dans cette zone.

6. Dispositif selon la revendication 1 à 2, **caractérisé en ce que** le bac (2) est en plastique avec un faible coefficient de friction comme du copolymère acétale avec téflon.

7. Dispositif selon la revendication 1 à 2, **caractérisé en ce que** le bac est en métal, comme de l'aluminium, plaqué au téflon.
